# EUROPÄISCHE PATENTSCHRIFT

(11) **EP 0 639 456 B1**
(45) Veröffentlichungstag und Bekanntmachung des Hinweises auf die Patenterteilung: **24.09.1997**
(21) Anmeldenummer: 94111829.1
(22) Anmeldetag: 29.07.1994
(51) Int. Cl.: B41F 33/00

(54) **Kommunikationsverfahren und -system zum computerunterstützten Drucken**
Method and system of communication for computer aided printing
Procédé et système de communication pour l'impression assistée par ordinateur

(30) Priorität: 20.08.1993 DE 4328026
(43) Veröffentlichungstag der Anmeldung: 22.02.1995
(73) Patentinhaber: M.A.N.-ROLAND Druckmaschinen Aktiengesellschaft, 63012 Offenbach (DE)
(72) Erfinder: Schneider, Josef, Dr., D-86420 Diedorf (DE); Weichmann, Armin, D-86438 Kissing (DE)
(74) Vertreter: Schober, Stefan

(56) Entgegenhaltungen:
- EP-A- 0 395 890
- EP-A- 0 419 811
- EP-A- 0 495 563
- WO-A-89/07525
- DE-A- 2 922 964
- CARACTERE, Nr.300, 29. Januar 1991, PARIS FR Seiten 30 - 33, XP000176973 FLAMENT D. 'l'informatisation de la presse'
- IEEE 1982 - IECON PROCEEDINGS 15-19 November 1982 - Paolo Alto (CA) Vortrag von BROVMAN Y.Z. und MURRAY R.R. (HARRIS CORPORATION)
- DEUTSCHER DRUCKER, Nr.30, 27. September 1990, OSTFILDERN DE, XP000142462 SUSENBETH H. 'Rotationsleitstände werden immer komplexere Steuerungs- und Automatisierungs-Systeme'

## Beschreibung

Die Erfindung betrifft ein Kommunikationsverfahren und -System mit einer computergesteuerten Datenübertragung zur Steuerung des Druckprozesses einer Druckmaschine.

Die Weiterentwicklung der Druckmaschinentechnik beschreitet immer weniger den Weg über die getrennte Optimierung der mechanischen und elektronischen Komponenten, sondern zunehmend den Weg über die Verbesserung des Zusammenwirkens beider Teilbereiche. Bislang kann die Druckmaschinenelektronik in guter Näherung als in sich abgeschlossen beschrieben werden, d.h. die Maschine bekommt zwar Druckplatten, Papier, Farbe und anderes Verbrauchsmaterial, jedoch keine elektronisch vorliegende Information und produziert ein gedrucktes Produkt praktisch ohne direkte Datenkommunikation mit der Umwelt. Die Elektronik beschränkt sich auf eine unterstützende Rolle der mechanischen Komponenten der Druckmaschine. So wird versucht, z.B. eine Steigerung der Qualität, kürzere Lauflängen oder weniger Makulatur zu erreichen, indem mehr Sensorik und intelligentere Elektronik eingesetzt werden. Dies bedeutet jedoch generell eine Erhöhung der Komplexität und damit eine Verteuerung der gesamten Maschine.

Neuere Überlegungen gehen davon aus, daß die Aufbereitung der Druckbildinformation (in Form von Druckplatten) auf die Druckmaschine hin optimiert in einem Druckvorstufe genannten Prozeß vorgenommen wird. Dieser Prozeß ist naturgemäß darauf angewiesen, Daten darüber zu erhalten, wie mit der Information später in der Druckmaschine umgegangen wird, damit er, um zu guten Ergebnissen zu kommen, die dort druckmaschinenspezifische Änderung der Information gegensteuern kann. Dies erfordert natürlich eine Verständigung dieser Teilprozesse untereinander.

Der Austausch dieser Daten wird in der Regel über sogenannte Auflagenstandards erreicht, die eine Bandbreite vorgeben, innerhalb dieser eine Druckmaschine bei Verwendung von bestimmten Farb- und Papierklassen die zu druckenden Bilddaten verändert (z.B. Auflagenstandard Offsetzeitung, Offsetillustrationsdruck oder Bogenoffset auf gestrichenem Papier). An diese Bandbreite haben sich die Druckvorstufe und die Druckmaschine selbst zu halten. Ausnahmen sind spezielle Hausstandards, die, insbesondere im Verpackungsdruck, andere spezifischere Übertragungskennlinien festlegen. Diese spezifischeren Kennlinien können jedoch naturgemäß nur innerhalb des sehr begrenzten Wirkungsbereiches des sie definierenden Hauses gelten, eine Universalität bzw. eine typneutrale Datenerfassung ist nicht gegeben.

Um die Druckqualität im Sinne einer besseren Übereinstimmung mit der Vorgabe und konstanterer Druckergebnisse zu steigern, ist es sinnvoll, Informationen über das zu druckende Produkt in die Regelung einfließen zu lassen. Diese Informationen werden heute praktisch ausschließlich vom Drucker, der die Maschine bedient bzw. von spezieller Sensorik, wie z.B. ein elektronischer Plattenscanner, bereitgestellt.

Die Produktinformation ist in der Druckvorstufe zwar vorhanden, in vielen Punkten sogar wesentlich besser oder genauer, als es der Drucker an der Maschine beisteuern kann, geht jedoch mit der Ausgabe an den Druckbildträger in der Regel verloren. Die Druckmaschinensteuerung könnte jedoch mit der jeweiligen Produktinformation aus der Vorstufe besser arbeiten, würde sie diese nur anfordern und bekommen.

Überlegungen in diese Richtung sind bereits beispielsweise der Patentschrift DE 35 27 500 C2 zu entnehmen, die ein neues Verfahren und eine Vorrichtung der Farbzonenvoreinstellung im Offset vorschlägt. Die Farbzonen werden in der Regel nach dem Farbverbrauch entsprechend der zugeordneten Druckbereiche eingestellt. In erster Näherung ist der Farbverbrauch mit der belegten, d.h. druckenden Fläche der Druckform identisch. Diese Flächenbelegung kann mittels eines sogenannten Plattenscanners an der fertigen Druckplatte gemessen werden. Wenn das Ausschießschema, d.h. das Schema zum Zusammenstellen einzelner Seiten zu einer Druckform, bekannt ist, ist es jedoch auch möglich, die Flächenbelegung aus den Daten der Druckvorstufe zu errechnen. Da die Berechnung aus den Originaldaten erfolgt, ist hier der Meßfehler des Plattenscanners eliminiert und die Genauigkeit der Werte für die Farbzoneneinstellung erhöht worden. Die errechneten Daten sind zur Voreinstellung an die Druckmaschinenelektronik zu melden.

Jedoch ist weiterhin ein Problem darin zu sehen, daß die Vorstufe spezifische Parameter des jeweiligen Druckmaschinentyps kennen muß, da sich zum Beispiel sogar die Zonen von Typ zu Typ voneinander unterscheiden. Des weiteren ist eine endgültige Berechnung der Farbschiebereinstellung unmöglich, weil einmal die seitliche Verreibung, die in Abhängigkeit der Maschineneinstellung differiert, unberücksichtigt bleibt und zum anderen der Vorstufe die Übertragungskennlinie der Werte der Flächendeckungen auf Werte der Farbschieberstellungen nicht bekannt ist.

Des weiteren ist es sinnvoll, auch Informationen für die Druckmaschinensteuerung allgemein aus den Daten, die in der Druckvorstufe vorliegen, zu gewinnen. Diesbezüglich schlägt die die Merkmale des Oberbegriffs des Anspruchs 1 bzw. 12 offenbarende europäische Patentanmeldung EP 0 495 563 A2 vor, ein integriertes computergesteuertes System zur Steuerung mehrerer Stufen eines Druckprozesses einzusetzen, bei dem die auf die Druckplatte aufzubringenden Informationen digital vorliegen (digitale Vorstufe) und das aus diesen Layoutinformationen beispielsweise Voreinstelldaten (Farbführung) für die Druckmaschine und Sollwerte für die Farbführung, insbesondere um eine vorgesehene Druckkennlinie zu erzielen, erzeugt. Das heißt, ein Datenaustausch soll von der Druckvorstufe ausgehend organisiert werden.

Dabei ist der Gesamtprozeß jedoch lediglich auf eine bestimmte Druckmaschine beziehbar, für die Datenaufbereitung müssen also alle spezifischen Daten der Maschine bekannt sein. Das bedeutet, daß für jede andere Druckmaschine eine Sonderanpassung der Vorstufe vorgenommen werden muß.

Hiervon ausgehend, ist es die Aufgabe der Erfindung, ein Kommunikationsverfahren und eine zugehörige Einrichtung zur Durchführung des Verfahrens, womit eine Kommunikation zwischen verschiedenen Teilbereichen des Druckprozesses, insbesondere zwischen der Druckvorstufe und der Druckmaschine dahingehend zu optimieren, daß für von der Druckmaschine unabhängig arbeitende Bereiche des Druckprozesses keine Sonderanpassung bei Verwendung unterschiedlicher Druckmaschinen vorgenommen werden muß, und daß die Druckmaschine Daten zur Voreinstellung und Prozeßkontrolle erhalten kann, ohne daß diese den Typ des unabhängig arbeitenden Bereichs kennen muß.

Diese Aufgabe wird erfindungsgemäß durch ein Verfahren mit den Merkmalen des Anspruchs 1 und durch ein System mit den Merkmalen des Anspruchs 15 gelöst.

Das heißt z.B. für die Druckvorstufe, daß die Druckmaschine für sie eine Schnittstellenstruktur bereitstellt, in die einerseits die von ihr erhobenen Daten eingefüllt werden können und über die andererseits von Seiten der Druckmaschine die Datenausgabe der Druckvorstufe, z.B. auf Film oder Platte, gesteuert werden kann. So verhält sich die Druckmaschine insgesamt wie ein sehr komplexer Datensatz, der in beiden Richtungen (Vorstufe-Druckmaschine, Druckmaschine-Vorstufe) laufen kann. Im Anwendungsfall auf Computer-To-Press, in dem die Bilddaten erst in der Druckmaschine materialisiert werden, kann die vollständige Bildinformation als geräteunabhängiger Datensatz vorliegen.

Die Kommunikationsstruktur beschränkt sich allerdings nicht auf Druckvorstufe und Druckmaschine, sondern wird auf verschiedene Bereiche des Druckprozesses, die unabhängig von der Druckmaschine operieren können, angewendet.

Eine mögliche Ausführungsvariante der Erfindung ist im folgenden anhand der Zeichnung näher beschrieben.

Es zeigt in schematischer Darstellung
- Fig. 1: eine erfindungsgemäße Kommunikationsstruktur,
- Fig. 2: eine Kompensation des Farbabfalls eines Bogenoffsetdruckwerks über den Zylinderumfang,
- Fig. 3: die Kompensation des Schablonierens über errechnete Kompensationskennlinien,
- Fig. 4: eine Art von Kontrollelementen zur Kontrolle des Datenaustauschs zwischen der Druckvorstufe und der Druckmaschine

Fig. 1 zeigt, wie mehrere Druckeinheiten 1, 2, 3 zu einer Druckmaschine zum Zwecke einer gemeinsamen Auftragsvorbereitung mittels einer zentralen Haupt-Datenverarbeitung-Station 4 vernetzt sind. Dabei weist jede Druckeinheit 1, 2, 3 eine elektrische Steuereinheit 20, 21, 22 auf. Mit dieser Station 4 ist wiederum eine dezentrale Datenverarbeitung-Unterstation 5, 6 pro Bereich des Druckprozesses verbunden, wobei die Verbindungen 7, 8 zwischen den Unterstationen 5, 6 mit der Station 4 mittels maschinenunabhängiger Schnittstellen hergestellt sind, die einen Datenaustausch in beide Richtungen zulassen. Im vorliegenden Fall ist eine Datenverarbeitung-Unterstation (5) für die Druckvorstufe und eine Datenverarbeitung-Unterstation 6 für ein Produktionsplanungssystem (PPS) zur Bereitstellung von Auftragsdaten vorgesehen.

Die zentrale Station 4 beinhaltet die technische Auftragsvorbereitung für alle ihr angeschlossenen Druckeinheiten 1, 2, 3. Die technischen Parameter des Auftrags wie Farbbelegung, Formate oder Papierdicke werden dort eingegeben, soweit sie nicht schon im Vorfeld (Druckvorstufe, PPS) erhoben wurden. Des weiteren ist in der Station 4 ein Datenbanksystem eingerichtet, mit dem die Aufträge und Maschinenkenndaten verwaltet werden. Dort werden auch die Betriebsdaten der einzelnen Maschinen 1, 2, 3, deren Transferkennlinien und die Regeldynamik registriert und statistisch verarbeitet.

Für die PPS-Schnittstelle 8 ist ein PECOM-Interface von MAN Roland Druckmaschinen AG vorgesehen. Diese Schnittstelle 8 stellt die Verbindung zwischen Branchensoftware und der Station 4 her. Damit ist eine Datenkommunikation möglich. Dies hat eine schnelle Bereitstellung von aktuellen Daten für die Produktion aus der Branchensoftware bzw. von Daten aus der Produktion für die Branchensoftware zur Folge. Die schon im Vorfeld erhobenen Auftragsdaten können über diese Schnittstelle 8 in die Maschine 1, 2 oder 3 gegeben werden und dem jeweiligen Auftrag zugeordnet werden. Das PPS wiederum kann Betriebsdaten der einzelnen Maschinen 1, 2 oder 3, den aktuellen Druckzustand und den Status eines Auftrages abrufen. Damit erhält das PPS die Basisdaten für die Kalkulation, Produktionsplanung oder Kostenrechnung.

Eine weitere Art von Austausch von Betriebsdaten der PPS-Kommunikation ist die verfahrenstechnische Optimierung des Ausschießens. Legt man einem Produkt ein bestimmtes Ausschießschema zugrunde, so ist die Zahl der Farben auf einer Seite vorgegeben durch die Produktionsmöglichkeiten der Maschine, insbesondere des Falzapparates. Schon bei der Planung eines Produktes mittels elektronischer Hilfsmittel müssen also die Produktionsmöglichkeiten berücksichtigt werden. Ein derartiges Produktionsprofil kann die Druckmaschine der Planung melden, beziehungsweise die Planung kann die Möglichkeit der Produktion von der Maschine bestätigt bekommen. Dies kann interaktiv mit dem Planungsprogramm geschehen.

Weiterhin kann durch die dadurch verfügbare Information schon im Bereich der Produktplanung gezielt auf optimale Produktionsbedingungen hingearbeitet werden. Um dies zu verdeutlichen ist ein spezielles Problem im Offset angesprochen. Im Umfang hintereinanderliegende Seiten können nur unter Beachtung einer Kompromißstrategie ausgeregelt werden, da die zuständigen Farbschieber auf mehrere Sujets gleichzeitig wirken. Haben nun die beteiligten Sujets deutlich unterschiedliche Farbabnahmen, z.B. ist eines blaudominiert, das andere stark rotorientiert, so ist eine befriedigende Farbgebung sehr schwer zu erreichen. Eine Möglichkeit dieses Problem zu umgehen bietet die Kennlinienkommunikation, oder eben bereits in der Planung abzuprüfen, ob mit dem vorgesehenen Ausschießschema ein solcher Konfliktfall auftritt. Wenn ja, kann über eine Änderung des Ausschießschemas, d.h. der Produktionskonfigurationsmaschine und dadurch bedingtes Umstellen der Seiten oder durch gezieltes Ändern des Produktes dieser Fall umgangen werden. Im ungünstigsten Fall, in dem diese Änderungen nicht möglich sind, wird der Drucker wenigstens auf diese kritische Sujetkombination hingewiesen, so daßer ihr besondere Aufmerksamkeit schenken kann.

In der technischen Arbeitsvorbereitung werden also Einstellungen für Papierdicke, Maschinenkupplungen, Wendeeinrichtungen, Finnishing- oder Pudereinrichtungen, Farb-, Schnitt- und Falzregister oder Farbzonenschieber vorgenommen. Die Papiersorte wird vom PPS erfragt und aus dem verwendeten Papier kann dann die Papierdicke errechnet und eingestellt werden. Schneid- und Falzregister, sowie die nötige Maschinenkonfiguration für den laufenden Auftrag werden aus dem Ausschießschema abgeleitet, das ebenfalls vom PPS erfragt wird.

Für die Schnittstelle 7, die mit der Druckvorstufe Daten austauscht, erscheinen zwei Formate als besonders geeignet. Zum einen ein Subset von SGML, zum anderen eine Struktur, die dem TIFF-Format angelehnt ist. SGML (Standard General Markup Language) wird insbesondere im Bereich des elektronischen Datenaustausches zwischen den Rechnern verschiedener Firmen für Geschäftsvorgänge und im Bereich technischer Handbücher für rein elektronische Dokumentation benutzt. TIFF (Tagged Image File Format) ist ein generelles Format zum Austausch von Bilddaten, das im DTP-Bereich beheimatet ist, inzwischen aber auch in der professionellen Bildverarbeitung Eingang gefunden hat. Beiden Formaten ist gemeinsam, daß über die Definition von Marken bzw. Tags relativ frei Informationen ausgetauscht werden können. Beim Ausführungsbeispiel ist das TIFF-Format favorisiert.

Zum Beispiel werden zur Generierung der Voreinstelldaten die Seiten in der Druckvorstufe zusammengestellt und die Bilder und Textsegmente plaziert. Zusammen mit den Informationen über die Plazierung der Seiten auf der Druckplatte bzw. dem Druckzylinder, wird ein grobes Raster der Platte generiert, z.B. in Quadrate von 2,5 mm auf 2,5 mm. Dieses Grobraster wird als Tag in die Austauschdatei im TIF-Format eingetragen, evtl. mit TIFF-inhärenten Kompressionsverfahren analog einem Pixelbild zur Reduktion der Datenmengen vorbehandelt. Ebenfalls als Tags werden die Auftragsnummer, der Kundenname und andere organisatorische Auftragsdaten mitgegeben. Diese Angaben dienen als Referenz für die Auftragszuordnung über den Dateinamen hinaus. Weiterhin werden Anweisungen von der Reproduktion, der kreativen Vorstufe oder dem Kunden mitgegeben. Beispielsweise die Aussage, in einem bestimmten Bild ist das zu bewerbende Produkt XY besonders naturgetreu oder in ganz bestimmter Weise wiederzugeben. Diese Angabe wird im einfachsten Fall dem Drucker, der die Maschine bedient, weitergegeben oder z.B. in die Gewichtung der Kontrollfelder zur Festlegung eine Regelstrategie mit eingearbeitet.

Wird der Druckprozeß maschinell kontrolliert, werden wie oben bereits erwähnt, Kontrollelemente (Farbmeßfelder zur Farbregelung und diverse Marken zur Regelung der verschiedenen Register) benötigt. Diese Elemente können eigens hierfür mitgedruckt werden oder bestimmte Bereiche des Sujets sein. Die Informationen über diese Kontrollelemente sind aus der Vorstufe zu bekommen. Beim elektronischen Ausschießen werden die spezifischen Meßelemente plaziert, so daß Lage und der Ort bekannt sind. Diese Informationen werden an die Druckmaschine weitergegeben. Für die Messung im Sujet wird in der Vorstufe jede Seite auf eine Liste von typischen Bildteilen ausgewertet und der Typ des Kontrollelements, die Lagekoordinaten und die zu messenden Größen und Toleranzen an die Maschine gemeldet. Beispiele für geeignete Meßfelder sind Stellen mit Negativschrift zur Regelung des Registers und im Offset Rastertonbereiche in einer Farbe oder im Übereinanderdruck mehrerer Farben, deren Tonwerte auf einer vorgegebenen Mindestfläche innerhalb vorgegebener Toleranzen bleiben.

Das bevorzugte Kontrollelement ist also ein Suchmuster in Form von geeigneten Feldern im Sujet, wobei die gefundenen Felder als Datensatz an die Druckmaschine weitergeleitet werden. Damit wird ein Pedant zum herkömmlichen nicht zum Sujet gehörenden elektronischen Kontrollkeil geschaffen. Damit können insbesondere die Teile überwacht werden, die z.B. kritisch zu drucken sind.

Die Druckmaschine 1, 2 oder 3 kann im Sinne der Erfindung nicht nur Kontrollfeldinformationen empfangen, sie kann auch Bedarf anmelden. Dies bedeutet, daß die Druckvorstufe mitgeteilt bekommt, welche Regeleinrichtungen eine spezifische Maschine 1, 2 oder 3 besitzt und welche Kontrollelemente deshalb sinnvoll auf die Platte zu plazieren waren. So kann die Ausstattung der Druckform mit Kontrollfeldern automatisch angepaßt werden.

Eine spezielle Sorte von Kontrollfeldern sind Registermarken, die zum Einstellen des paßgenauen Übereinanderdrucks dienen. Üblicherweise werden hierfür auf jedem Farbauszug Kreuze oder ähnliche geometrische Figuren außerhalb des Sujets plaziert. Die Einstellung hat dann das Ziel, diese zur Deckung oder zu einer spezifizierten Stellung zu bringen. Mittels Kontrollfeldkommunikation können nun im Sujet an günstiger Stelle eine oder mehrere Registermarken integriert werden. Die genaue Lage und Geometrie wird dann an das Registermeß- und -regelsystem der Druckmaschine weitergemeldet. Registermarken können hierbei negativer Text oder mehrfarbige Kanten in einem Bildbericht oder mehrfarbig gedruckter positiver Text sein. Weiterhin kann jede Art eines positiv gedruckten Textes (Buchstaben mit Druckfarbe auf Papierweiß) in eine Registermarke verwandelt werden. Hierfür werden in der Druckvorstufe ausgewählte Textelemente anstatt aus einer Originalfarbe aus mehreren Farben aufgebaut. Die verschiedenen Farbauszüge müssen dann in der Maschine zur Regelung des Registers zur Deckung gebracht werden. Geschieht dies, fällt dem Betrachter kein Unterschied zum normalen Text auf. Als Ausführungsbeispiel wird ein Sujet 10 mit zwei Bildern und schwarzem Text angenommen (Fig. 4). Im oberen linken Bereich wird das "x" aus dem Wort "Text" ausgewählt und in diesem Fall aus allen vier Farbauszügen Cyan, Magenta, Gelb und Schwarz aufgebaut. Im unteren rechten Bereich wird das "T" aus dem Wort Text ausgewählt und aus Cyan, Magenta und Gelb aufgebaut. In besonders vorteilhafter Weise verwendet man besonders unauffällige Textelemente, wie Punkt, Doppelpunkt, Strichpunkt, Binde-, Trennungsstrich oder ähnliches. Für die verwendeten Textelemente ist jede Kombination von Farbauszügen denkbar, die keine allzu große Farbabweichung gegenüber den Nachbarelementen, die mit der Originalfarbe gedruckt werden, ergeben. Es sind insbesondere Kombinationen von Registermarken denkbar, die jeweils einen Farbauszug oder mehrere Farbauszüge mit einem Bezugsfarbauszug kombinieren (z.B. Schwarz mit Cyan und Magenta, Schwarz mit Gelb, Schwarz mit Sonderfarben).

Eine weitere Möglichkeit einer Kommunikation mit einer Druckmaschine führt über bildinhaltsbezogene Elemente, d.h. der Druckmaschine wird die Information über den Inhalt des Bildes mitgegeben. Dies sind zum einen Daten, die sich automatisch aus einem Bild ableiten lassen, wie Dichtehistogramm, Fourieranalyse, Farbdominante, Graubalancetyp, d.h. Art der Farbseparation, etc., und zum anderen sind dies Informationen über die Darstellungsabsicht des Autors und welche Elemente des Bildes höchste Priorität genießen und welche weniger wichtig sind.

Die Beschreibung der Darstellungsabsicht kann vom Autor in Prosaform oder z.B. in Verbindung mit Einstellungen, die ein Fotograf an seiner Kamera trifft, durchgeführt werden. Diese Beschreibung wird in eine festgelegte Struktur übersetzt und dem Bild mitgegeben. Als Beispiele für solche Informationen:
- Art des Bildes: Portrait, Gruppenaufnahme, Landschaft.
- Bild ist ruhig - lebhaft.
- Bild hat hohen Kontrast - wenig Kontrast.
- Bild ist grau-, braun-, blau-, cyan-, grün-, gelb-, rot-, violett-dominant.
- Bild ist eher bunt - eher eintönig.
- Die wichtigen Elemente des Bildes.
- Die Prioritäten der Elemente.
- Schwerpunkt auf Farbtreue, Farbbrillianz, oder Bildstruktur.

Die Speicherung der Zusatzinformationen kann im Rahmen der Tag-Struktur geschehen. Eine Anzahl Tags werden vorgegeben bzw. vordefiniert. Die Tags können mit Information gefüllt werden, wenn der Autor des Bildes bzw. die aufnehmende Apparatur diese liefern kann.

Diese Daten kann nun der Drucker oder an der Maschine vorhandene intelligente Systeme zu einer Maschinenregelung verwenden. Wenn z.B. der Separationsaufbau bekannt ist, kann eine Farbraumumrechnung von RGB nach CMYK oder eine Regelstrategie für die Druckfarbe Schwarz besser durchgeführt werden. Mit diesen Zusatzinformationen kann jedes Druckverfahren seine Stärken so einsetzen, daß die bildwichtigen Elemente besonders gut dargestellt werden, während es Schwächen der Reproduktion in den weniger wichtigen Bereichen in Kauf nehmen kann, ohne daß die Darstellungsabsicht des Autors allzusehr leidet. Es kann also, wenn dies gewünscht wird, statt der Strategie "no suprise" eine Strategie des "best effort" angewandt werden.

Eine besondere Ausprägung von Maschinen zum computerunterstützten Drucken sind Druckmaschinen, die die Druckform in der Maschine herstellen (Computer to Press) oder die eine Druckform für jedes Druckexemplar neu aufbauen (Computer to Paper), wie dies z.B. Laserdrucker tun. Diese Maschinen benötigen die volle Bilddateninformation, um die Druckform erstellen zu können. In diesme Fall ist die hier vorgeschlagene Struktur folgende: Die Daten sind aufgeteilt in
1. Flächenelementbeschreibende Information, d.h. Pixeldaten, aus denen jedes Bild, das elektronisch abgespeichert ist, zusammengesetzt ist,
2. Zusatzinformation zur dem menschlichen Auge gemäßen Reporduktion, d.h. Daten zum Farbmanagement,
3. Bildinhaltsbezogene Information, wie sie oben beschrieben wurde, d.h. die generische Struktur eines Bildes, Bildwesentliches, im besonderen die malerische Partitur des Bildautors.

Um die geräteunabhängigen Daten der Druckvorstufe vernünftig verarbeiten zu können, müssen die Kennlinien des Ausgabegeräts der elektronischen Vorstufe bekannt sein, eine Prozedur zum Austausch der hierfür notwendigen Daten muß also installiert werden und das Vorstufensystem, das den Endseitenlauf errechnet muß die Möglichkeit besitzen, diese zu verarbeiten.

Die Druckmaschine ihrerseits kann über Mechanismen zur Eigendiagnose, an der eingebaute und externe Sensoren, z.B. Farb- und Dichtemeßgeräte beteiligt sind, ihren Zustand in Form von Betriebsdaten erfassen. Dieser Zustand ist dann einem bestimmten Betriebszustand zuzuordnen, z.B. Papierklasse, Farbklasse, Gummituchklasse oder Betriebstemperaturklasse. Für diesen Zustand können die aktuellen Transferkennlinien bestimmt werden. Im Normalfall werden die Transferkennlinien mit Methoden der statistischen Auswertung, Mittelung und Maschinenzustandsdiagnose bearbeitet und erst dann weitergegeben. Für einen neuen Auftrag oder die Änderung eines bestehenden Auftrags können die Transferkennlinien von der Vorstufe abgerufen werden, in die Ausgabe eingearbeitet und so spezifisch der Druckmaschine auf den Leib geschneidert werden.

Erfolgt dies Kommunikation automatisch und über Datenstrukturen, kann die Optimierung einer Maschine noch wesentlich weitergehen, als dies bisher der Fall war. Selbst wenn bislang für einen speziellen Auftrag für eine Maschinen-Papier-Farbkombination eine spezifische Kennlinie benutzt wurde, so wurde doch maximal eine Kennlinie pro Druckwerk, d.h. pro Farbe verwendet. Im vorliegenden Fall kann jedoch auch eine Kennlinienschar pro Druckwerk und pro Farbe verwendet werden.

Um beispielsweise den Farbabfall eines Bogenoffsetdruckwerks über den Zylinderumfang zu kompensieren, ist eine Kennlinienschar notwendig, die sich stetig ändert in Abhängigkeit von der Entfernung des Sujetabschnittes vom Druckbeginn (Fig. 2a bis 2d). Die Art der Änderung muß aus den jeweiligen Maschinenparametern abgeleitet werden. Eine andere Kennlinienschar, die sowohl von Maschinenparametern abhängt als auch das Sujet berücksichtigen muß und die der erstgenannten überlagert werden kann, ist die Kompensation von Schablonieren. Schablonieren tritt auf, wenn an einer Stelle sehr viel Farbe abgenommen wird und dieser ein Bereich mit geringer Farbabnahme benachbart ist. Wenn diese beiden Bereiche mit demselben Farbschieber bedient werden müssen, weil sie in der gleichen Zone liegen, kann nur ein Kompromiß erreicht werden, der die dunklen Bereiche unter-, die hellen aber überfärbt, so das Druckergebnis flau macht (Fig. 3). Die Vorstufe kann die lokal für jede Druckplatte vorliegende Kennlinienanforderung zusammen mit den sujetinhärenten Schablonierelementen zu einer Gesamtkennlinie verrechnen und ausgeben. Damit können systembedingte Schwächen des konventionellen Offsetprozesses ausgeglichen werden.

Mit Hilfe einer solchen Kennlinienkommunikation können Druckmaschinen entwickelt werden, die weniger Stellelemente und Sensorik benötigen und damit billiger zu fertigen sind. Solange die Anforderungen an die Kennlinien bekannt und erfüllbar sind, kann mit einer derartig vereinfachten Maschine die gleiche hohe Qualität produziert werden, da weniger Regelvorgange nötig sind.

Im Rahmen der Erfindung kann die Kommunikationsschnittstelle auch virtuell existieren, dann nämlich, wenn Vorstufenrechner und Leitstandsrechner verschiedene Prozesse auf ein und demselben Rechner sind, wobei die Prozesse z.B. über sog. Pipes miteinander komunizieren. Die Kommunikation kann damit in der dargelegten Form auch zwischen verschiedenen Programmteilen eines Rechners geschehen.

Kurz zusammengefaßt werden also im Sinne der Erfindung die Bilddaten geräteunabhängig in der Vorstufe aufbereitet. Die Kennlinien der Druckmaschine werden mittels elektronischem Austausch zur Vorstufe gebracht. Erst im Endseitenlauf, direkt vor der Ausgabe auf ein matrielles Medium, werden sie dann mit den spezifischen Kennlinien des dann bekannten Ausgabegeräts und der Druckmaschine verknüpft. Die Druckmaschine hat über Mechanismen zur Eigendiagnose, an der eingebaute und externe Sensoren, z.B. Farb- und Dichtemeßgeräte beteiligt sind, ihren Zustand erfaßt. Damit kann der aktuelle Zustand dargestellt werden. Der aktuelle Zustand wird nicht ungefiltert weitergegeben, sondern über die Zuordnung zur Papierklasse, Farbklasse, Gummituchklasse und Betriebstemperaturklasse mit Methoden der statistischen Auswertung, Mittelung und Maschinenzustandsdiagnose korreliert. Erst nach diesem Abgleich wird dieser zur Vorstufe weitergegeben. Insbesondere werden in diese Schar von Transferkennlinien Maschinencharakteristiken eingearbeitet, die bislang bei Auflagenstandards völlig außer acht gelassen wurden.

## Patentansprüche

1. Kommunikationsverfahren zur Steuerung des Druckprozesses einer Druckmaschine in einem elektrische Steuereinheiten einzelner Druckeinheiten der Druckmaschine und eine Kommunikationsstruktur zur Verknüpfung von Druckmaschine und unabhängig von dieser arbeitenden Bereichen des Druckprozesses aufweisende Kommunikationssystem mit einer computergesteuerten Datenübertragung,
**dadurch gekennzeichnet, daß**
ein Datenaustausch von geräteunabhängigen und druckmaschinenspezifschen digitalen Daten zumindest zwischen einer Datenverarbeitungs-Unterstation (5) einer Druckvorstufe und einer mit den elektrischen Steuereinheiten (20, 21, 22) der Druckmaschine (1, 2, 3) verbundenen Datenverarbeitungs-Hauptstation (4) in Form einer Voreinstelldaten- und Kennlinienkommunikation in beide Richtungen zwischen Druckvorstufe und Druckmaschine (1, 2, 3) und der Datenverarbeitungs-Hauptstation (4) und einer Datenverarbeitungs-Unterstation (6) eines Produktplanungssystems (PPS) in Form einer Betriebs und Auftragsdatenkommunikation in beide Richtungen zwischen der Datenverarbeitungs-Hauptstation (4) und dem PPS vorgenommen wird, so daß Datenanfragen in beide Richtungen typneutral bedient werden können und aus maschinentypunabhängigen Daten, insbesondere aus der Druckvorstufe, Daten zur Regelung der Druckmaschine (1, 2, 3) gewonnen und die zu druckenden Daten aus der Druckvorstufe von der Druckmaschine (1, 2, 3) selbst beeinflußt werden können, derart, daß die Datenverarbeitungs-Hauptstation (4) einerseits mit von der Druckvorstufe erhobenen Daten (Satz, Reproduktion, Montage, Plattenkopie) zur Voreinstellung der Druckmaschine (1, 2, 3) gefüllt wird und dort die Daten in ihren Wesensmerkmalen, insbesondere in Abhängigkeit von Kennlinien, beeinflußt und andererseits die Datenausgabe der Druckvorstufe, z.B. auf Film oder Platte, von der Druckmaschine (1, 2, 3) über die Datenverarbeitungs-Hauptstation (4) gesteuert wird, und daß einerseits die Betriebsdaten der Druckmaschine (1, 2, 3) aus der Datenverarbeitungs-Hauptstation (4) dem PPS übergeben und andererseits Auftragsdaten, die im PPS erhoben werden, zur Druckmaschinenvorbereitung von der Datenverarbeitungs-Hauptstation (4) abgeholt werden.

2. Kommunikationsverfahren nach Anspruch 1 dadurch gekennzeichnet, daß die der Druckvorstufe bekannten Daten in einer für die Druckmaschine (1, 2, 3) geeigneten Art, jedoch maschinentypunabhangig vorverarbeitet und verdichtet werden und aus diesen verdichteten Daten unter Hinzunahme druckmaschinenspezifischen Daten die Farbschieberstellungen errechnet werden.

3. Kommunikationsverfahren nach Anspruch 1, dadurch gekennzeichnet, daß ein Farbabfall eines Offset-Druckwerks über den Zylinderumfang kompensiert wird, indem von der Datenverarbeitungs-Hauptstation (4) eine Kennlinie bzw. Kennlinienschar, deren Werte sich stetig in Abhangigkeit Von der Entfernung des Sujetabschnittes vom Druckbeginn andern, herangezogen wird, wobei die Änderungen der Werte selbst aus den jeweiligen Maschinenparametern abgeleitet werden.

4. Kommunikationsverfahren nach Anspruchs 1, dadurch gekennzeichnet, daß Schablonieren, das auftritt, wenn von einem Bereich sehr viel Farbe abgenommen wird, dieser einem Bereich mit geringer Farbabnahme benachbart ist und diese beiden Bereiche mit demselben Farbschieber bedient werden, ausgeglichen wird, indem eine Kennlinienschar, die sowohl Maschinenparameter als auch das Sujet durch Unterfarbung der dunklen und überfarbung der hellen Bereiche berücksichtigt, aus der Datenverarbeitungs-Hauptstation (4) zur Druckvorstufe übergeben wird.

5. Kommunikationsverfahren nach Anspruch 1, dadurch gekennzeichnet, daß der Druckprozeß mittels Kontrollelementen und diesbezüglichen Datenaustausch zwischen der Druckstufe und der Druckmaschine (1, 2, 3), insbesondere maschinell kontrolliert wird.

6. Kommunikationsverfahren nach Anspruch 5, dadurch gekennzeichnet, daß ein Suchmuster in Form von geeigneten Feldern im Sujet (10) verwendet wird, wobei die gefundenen Felder in Form eines Datensatzes an die Druckmaschine (1, 2, 3) weitergeleitet werden.

7. Kommunikationsverfahren nach Anspruch 5 und 6, dadruch gekennzeichnet, daß mittels der Kontrollfeldkommunikation im Sujet Registermarken integriert werden.

8. Kommunikationsverfahren nach Anspruch 7, dadurch gekennzeichnet, daß als Registermarken in der Druckvorstufe ausgewahlte Textelemente, die aus mehreren Farben aufgebaut werden, ausgewahlt werden (Fig. 4).

9. Kommunikationsverfahren nach einem der vorangehenden Ansprüche, dadurch gekennzeichnet, daß zwischen Druckmaschine (1, 2, 3) und Druckvorstufe bildinhaltsbezogene Daten (z.B. Dichtehistogramm, Fourieranalyse, Farbdominante, Graubalancetyp, etc.) zur Steuerung des Druckprozesses ausgetauscht werden.

10. Kommunikationsverfahren nach Anspruch 9, dadurch gekennzeichnet, daß der Druckmaschine (1, 2, 3) über die Druckvorstufe Informationen über die Darstellungsabsicht des Bildautors mitgeteilt werden.

11. Kommunikationsverfahren nach einem der vorangehenden Ansprüche, dadurch gekennzeichnet, daß bei Anwendung auf "Computer-To-Press"-Verfahren und "Computer-To-Paper"-Verfahren die Daten zur Steuerung des Druckprozesses aufgeteilt werden in
a) flachenelementbeschreibende Informationen (Pixeldaten),
b) Information zur dem menschlichen Auge gemaßen Reproduktion (Farbmanagement-Daten) und
c) bildinhaltsbezogene Informationen gemaß Anspruch 12.

12. Kommunikationssystem mit einer computergesteuerten Datenübertragung zur Durchführung eines Kommunikationsverfahrens zur Steuerung des Druckprozesses einer Druckmaschine mit elektrischen Steuereinheiten für einzelne Druckeinheiten der Druckmaschine und einer Kommunikationsstruktur zur Verknüpfung von Druckmaschine und unabhängig von dieser arbeitenden Bereichen des Druckprozesses,
**dadurch gekennzeichnet, daß**
die Steuereinheiten (20, 21, 22) über eine Datenverarbeitungs-Hauptstation (4) vernetzt sind, die Hauptstation (4) mit den unabhängig von der Druckmaschine (1, 2, 3) auf digitaler Basis arbeitenden Bereichen, die eine Druckvorstufe und ein Produktionsplanungssystem (PPS) umfassen, über Datenverarbeitungs-Unterstationen (5,6) und maschinentypunabhängige Schnittstellen (7, 8), die einen Datenaustausch in beide Richtungen zulassen, verbunden ist, so daß Datenanfragen in beide Richtungen typneutral bedienbar und aus maschinentypunabhängigen Daten, insbesondere aus der Druckvorstufe und dem PPS, Daten zur Regelung der Druckmaschine (1, 2, 3) ableitbar und die zu druckenden Daten aus der Druckvorstufe von der Druckmaschine (1, 2, 3) selbst beeinflußbar sind, derart, daß die Datenverarbeitungs-Hauptstation (4) einerseits mit von der Druckvorstufe erhobenen Daten (Satz, Reproduktion, Montage, Plattenkopie) zur Voreinstellung der Drucksmaschine (1, 2, 3) gefüllt wird und dort die Daten in ihren Wesensmerkmalen, insbesondere in Abhängigkeit von Kennlinien, beeinflußt und anderseits die Datenausgabe der Druckvorstufe, z.B. auf Film oder Platte, von der Druckmashine (1, 2, 3) über die Datenverarbeitungs-Hauptstation (4) gesteuert wird.

13. Kommunikationssystem nach Anspruch 12, dadurch gekennzeichnet, daß die Schnittstelle (5) zur Druckvorstufe eine Struktur, die dem TIFF-Format (Tagged Image File Format) angelehnt ist, aufweist.

14. Kommunikationssystem nach Anspruch 12, dadurch gekennzeichnet, daß die Schnittstelle (5) zur Druckvorstufe eine Struktur, die dem SGML-Format (Standard Genaral Markup Language) angelehnt ist, aufweist.

15. Kommunikationssystem nach Anspruch 12, dadurch gekennzeichnet, daß zur Verwaltung der Auftrage und Maschinendaten die zentrale Datenverarbeitungs-Hauptstation (4) ein Datenbanksystem beinhaltet.

## Claims

1. Communication procedure for controlling the printing process of a printing machine in a communications system with a computer controlled data transfer, having printing units of the printing machine with individual control units and a communications structure for connecting printing machines and areas of the printing process operating independently of these, **characterised in that** a data exchange of equipment-independent and printing-machine-specific digital data is carried out at least between a data-processing substation (5) of a pre-printing stage and a main data-processing station (4) connected to the electric control units (20, 21, 22) of the printing machine (1, 2, 3), in the form of preset data and characteristic communication in both directions between the pre-printing stage and the printing machine (1, 2, 3) and the main data-processing station (4) and a data-processing substation (6) of a product planning system (PPS) in the form of an operational and job data communication in both directions between the main data-processing station (4) and the PPS, so that data requests can be served in both directions irrespective of type and data for controlling the printing machine (1, 2, 3) can be obtained from machine type independent data, particularly from the pre-printing stage, and the data to be printed from the pre-printing stage can be influenced by the printing machine (1, 2, 3) itself, in such a way that the main data-processing station (4) is filled on the one hand with data gathered from the pre-printing stage (composition, reproduction, make-up, platemaking) for pre-setting the printing machine (1, 2, 3) and influences the data there in their characteristic features, particularly in dependence on characteristic curves, and on the other hand the data output of the pre-printing stage, e.g. on film or plate, of the printing machine (1, 2, 3) is controlled by the main data-processing station (4), and that on the one hand the operational data of the printing machine (1, 2, 3) are transferred and on the other hand job data, which are raised in the PPS, are retrieved from the main data-processing station (4) for preparing the printing machine.

2. Communication procedure according to claim 1, characterised in that the data of the pre-printing stage are pre-processed and condensed in a suitable way for the printing machine (1, 2, 3), but independently of the machine type, and the ink slide positions are calculated from this condensed data with the inclusion of printing-machine-specific data.

3. Communication procedure according to claim 1, characterised in that a gradual decolourisation of an offset-printing unit is compensated for over the cylinder circumference, in that a characteristic curve or family of characteristics, whose values change continually in dependence on the distance of the subject section from the print start called up by the main data-processing station (4), the changes to the values themselves being derived from the respective machine parameters.

4. Communication procedure according to claim 1, characterised in that ghosting, which appears if a large quantity of ink is taken up by an area, this area being adjacent to one with low ink absorption and the two areas being served by the same ink slide, is balanced out in that a family of characteristics, which takes into account both the machine parameters and the subject by underinking the dark areas and overinking the light areas, is delivered to the pre-printing stage from the main data-processing station (4).

5. Communication procedure according to claim 1, characterised in that the printing process is controlled, particularly mechanically, by means of control elements and corresponding data exchange between the printing stage and the printing machine (1, 2, 3).

6. Communication procedure according to claim 5, characterised in that a search pattern in the form of suitable fields in the subject (10) is used, the fields found being passed on to the printing machine (1, 2, 3) in the form of a data file.

7. Communication procedure according to claims 5 and 6, characterised in that register marks are integrated in the subject by means of the control field communication.

8. Communication procedure according to claim 7, characterised in that selected text elements, consisting of several colours, are selected as register marks in the pre-printing stage.

9. Communication procedure according to one of the previous claims, characterised in that data relating to the image content (e.g. density histogram, Fourier analysis, dominant colours, grey balance, etc.) are exchanged between the printing machine (1, 2, 3) and pre-printing stage for controlling the printing process.

10. Communication procedure according to claim 9, characterised in that information about the display intention of the image author is communicated via the pre-printing stage to the printing machine (1, 2, 3).

11. Communication procedure according to one of the previous claims, characterised in that by using the "Computer-To-Press" procedure and "Computer-To-Paper" procedure the data for controlling the printing process are split into
a) information describing surface elements (pixel data),
b) information on reproduction by the human eye (ink management data) and
c) information relating to image content according to claim 12 (sic; 9).

12. Communication system with a computer controlled data transfer for carrying out a communication procedure for controlling the printing process of a printing machine with electric control units for individual printing units of the printing machine and a communications structure for combining a printing machine and areas of the printing process operating independently of this, **characterised in that** the control units (20, 21, 22) are networked via a main data-processing station (4), the main station (4) is connected to the areas working independently of the printing machine (1, 2, 3) on a digital basis, which include a pre-printing stage and a production planning system (PPS), via data-processing substations (5, 6) and machine-type-specific interfaces (7, 8), which permit data exchange in both directions, so that data requests in both directions can be carried out in a type-neutral manner and data for controlling the printing machine (1, 2, 3) can be derived from machine-type independent data, particularly from the pre-printing stage and the PPS and the data to be printed from the pre-printing stage of the printing machine (1, 2, 3) themselves can be influenced, in such a way that the main data-processing station (4) is filled on the one hand with data gathered from the pre-printing stage (composition, reproduction, make-up, platemaking) for pre-setting the printing machine (1, 2, 3) and influences the data there in their characteristic features, particularly in dependence on characteristic curves, and on the other hand the data output of the pre-printing stage, e.g. on film or plate, of the printing machine (1, 2, 3) is controlled by the main data-processing station (4).

13. Communication system according to claim 12, characterised in that the interface (5) to the pre-printing stage has a structure which is similar to the TIFF-Format (tagged image file format).

14. Communication system according to claim 12, characterised in that the interface to the pre-printing stage has a structure which tends towards the SGML-Format (standard general markup language).

15. Communication system according to claim 12, characterised in that for managing instructions and machine data the central main data-processing station contains a database system.

## Revendications

1. Procédé de communication pour la commande du processus d'impression d'une machine d'impression dans un système de communication, qui comporte des unités de commande électriques d'unités individuelles d'impression de la machine d'impression et une structure de communication pour combiner la machine d'impression et des parties, travaillant indépendamment de cette structure, du processus d'impression, avec une transmission de données commandée par ordinateur,
caractérisé en ce
qu'un échange de données numériques, qui sont indépendantes des appareils et sont spécifiques à des machines d'impression, est exécuté entre au moins un poste secondaire de traitement de données (5) d'un étage amont d'impression et un poste principal de traitement de données (4), qui est relié aux unités de commande électriques (20,21,22) de la machine d'impression (1,2,3), sous la forme d'une communication de données de préréglage et de courbes caractéristiques dans les deux sens entre l'étage amont d'impression de la machine d'impression (1,2,3) et le poste principal (4) de traitement de données, et un poste secondaire de traitement de données (6) d'un système de planification de produit (PPS) sous la forme d'une communication de données de fonctionnement et de données de commandes dans les deux directions entre le poste principal de traitement de données (4) et le système PPS, de sorte que des demandes de données dans les deux directions peuvent être commandées d'une manière neutre du point de vue du type et peuvent être obtenues à partir de données indépendantes du type de machine, notamment à partir de l'étage amont d'impression, de données pour régler la machine d'impression (1,2,3), et peuvent influer sur les données à imprimer provenant de l'étage avant d'impression de la machine d'impression (1,2,3) elle-même, de telle sorte que d'une part le poste principal de traitement de données (4) est rempli avec des données appelées par l'étage amont d'impression (composition, reproduction, montage, copie sur plaque) pour le préréglage de la machine d'impression (1,2,3) et en cet endroit sur les caractéristiques essentielles des données, notamment en fonction de courbes caractéristiques, et d'autre part la sortie de données de l'étage amont d'impression, par exemple sur un film ou une plaque, est commandée par la machine d'impression (1,2,3) par l'intermédiaire du poste principal de traitement de données (4), et que d'une part les données de fonctionnement de la machine d'impression (1,2,3) sont transférées depuis le poste principal de traitement de données (4) au système PPS et d'autre part des données de commande, qui sont reçues dans le système PPS, sont appelées par le poste principal de traitement de données (4), pour la préparation de la machine d'impression.

2. Procédé de communication selon la revendication 1, caractérisé en ce que les données, qui sont connues de l'étage amont d'impression, sont préparées et densifiées d'une manière appropriée pour la machine d'impression (1,2,3), mais indépendamment du type de machine, et que les positions de l'élément de refoulement de l'encre sont calculées à partir de ces données densifiées, moyennant l'addition de données spécifiques de la machine d'impression.

3. Procédé de communication selon la revendication 1, caractérisé en ce qu'un manque d'encre d'un mécanisme d'impression offset sur la périphérie du cylindre est compensé par le fait que le poste principal de traitement de données (4) utilise une courbe caractéristique ou un ensemble de courbes caractéristiques, dont les valeurs varient continûment en fonction de la distance entre la section du sujet et le début de l'impression, les variations des valeurs elles-mêmes étant dérivées des paramètres respectifs de la machine.

4. Procédé de communication selon la revendication 1, caractérisé en ce que l'effet de voile qui apparaît lorsqu'on prélève beaucoup d'encre d'une zone, qui est voisine d'une zone présentant une faible absorption d'encre, ces zones étant commandées avec le même élément de refoulement d'encre, est compensé par le fait qu'un ensemble de courbes caractéristiques, qui prend en compte aussi bien des paramètres de la machine que le sujet au moyen d'une sous-coloration des zones sombres et d'une coloration en excès des zones lumineuses, est transféré depuis le poste principal de traitement de données (4) au poste amont d'impression.

5. Procédé de communication selon la revendication 1, caractérisé en ce que le processus d'impression est contrôlé au moyen d'éléments de contrôle et qu'un échange de données associé entre l'étage d'impression et la machine d'impression (1,2,3) est contrôlé, notamment de façon mécanique.

6. Procédé de communication selon la revendication 5, caractérisé en ce qu'on utilise un modèle de recherche se présentant sous la forme de zones appropriées dans le sujet (10), les zones trouvées étant retransmises sous la forme d'un ensemble de données à la machine d'impression (1,2,3).

7. Procédé de communication selon les revendications 5 et 6, caractérisé en ce que des marques d'alignement sont intégrées dans le sujet au moyen de la communication de zones de contrôle.

8. Procédé de communication selon la revendication 7, caractérisé en ce que des éléments de texte, qui sont choisis dans l'étage amont d'impression et sont formés de plusieurs couleurs, sont sélectionnés en tant que marques d'alignement (figure 4).

9. Procédé de communication selon l'une des revendications précédentes, caractérisé en ce que des données (par exemple un histogramme de densité, une analyse de Fourier, une dominante de couleur, un type d'équilibrage de gris, etc.), qui se rapportent au contenu de l'image et servent à commander le processus d'impression, sont échangées entre la machine d'impression (1,2,3) et l'étage amont d'impression.

10. Procédé de communication selon la revendication 9, caractérisé en ce que les informations concernant la représentation envisagée par l'auteur de l'image sont communiquées à la machine d'impression (1,2,3) par l'intermédiaire de l'étage amont d'impression.

11. Procédé de communication selon l'une des revendications précédentes, caractérisé en ce que, dans le cas de l'utilisation d'un procédé "Computer-To-Press" et d'un procédé "Computer-To-Paper", les données pour la commande du processus d'impression sont réparties entre
a) des informations décrivant des éléments de surface (données de pixels),
b) une information concernant la reproduction adaptée à l'oeil humain (données de gestion des couleurs), et
c) des informations se rapportant au contenu de l'image conformément à la revendication 9.

12. Système de communication avec une transmission de données commandée par ordinateur pour la mise en oeuvre d'un procédé de communication pour la commande du processus d'impression d'une machine d'impression comportant des unités de commande électriques pour des unités individuelles d'impression de la machine d'impression et une structure de communication pour la combinaison de la machine d'impression et de parties du processus d'impression, qui travaillent indépendamment de cette machine,
caractérisé en ce que
les unités de commande (20,21,22) sont réunies en réseau par l'intermédiaire du poste principal de traitement de données (4), que le poste principal (4) est relié aux zones, qui travaillent sur une base numérique indépendamment de la machine d'impression (1,2,3) et qui comprennent un étage amont d'impression et un système de planification de production (PPS), par l'intermédiaire de postes secondaires de traitement de données (5,6) et d'interfaces (7,8), qui sont indépendantes du type de machine et qui permettent un échange de données dans les deux directions, de sorte que les demandes de données peuvent être commandées dans les deux directions d'une manière neutre du point de vue du type et peuvent être tirées de données qui sont indépendantes du type de machine, notamment provenant de l'étage amont d'impression et du système PPS, et de données pour la régulation de la machine d'impression (1,2,3) et les données à imprimer provenant de l'étage amont d'impression peuvent être influencées par la machine d'impression (1,2,3) elle-même de telle sorte que d'une part le poste principal de traitement de données (4) est rempli par dés données recueillies par l'étage amont d'impression (composition, reproduction, montage, copie sur plaque) pour le préréglage de la machine d'impression (1,2,3) et influent en cet endroit sur les caractéristiques d'état, notamment en fonction de courbes caractéristiques, et que d'autre part la délivrance de données de l'étage amont d'impression, par exemple sur un film ou une plaque, est commandée par la machine d'impression (1,2,3) par l'intermédiaire du poste principal de traitement de données (4).

13. Système de communication selon la revendication 12, caractérisé en ce que l'interface (5) de liaison avec l'étage amont d'impression possède une structure, qui est adaptée au format TIFF (Tagged Image File Format).

14. Système de communication selon la revendication 12, caractérisé en ce que l'interface (5) de liaison avec l'étage amont d'impression possède une structure, qui est adaptée au format SGML (Standard General Markup Language).

15. Système de communication selon la revendication 12, caractérisé en ce que pour la gestion des commandes et des données de la machine, le poste principal central de traitement de données (4) contient un système formant banque de données.
